# EUROPÄISCHE PATENTSCHRIFT

(11) **EP 3 382 070 B1**
(45) Veröffentlichungstag und Bekanntmachung des Hinweises auf die Patenterteilung: **21.07.2021**
(21) Anmeldenummer: 18157593.7
(22) Anmeldetag: 20.02.2018
(51) Int. Cl.: D01G 15/02, D01G 15/44

(54) **KREMPEL**
CARDING MACHINE
CARDE

(30) Priorität: 31.03.2017 DE 102017107018; 13.06.2017 DE 102017112927
(43) Veröffentlichungstag der Anmeldung: 03.10.2018
(62) Teilanmeldung aus: 20158550.2
(73) Patentinhaber: Trützschler GmbH & Co. KG, 41199 Mönchengladbach (DE)
(72) Erfinder: Schenuit, Heiko, 48249 Dülmen (DE); Thomßen, Sven, 28790 Schwanewede (DE); Heetderks, Bodo, 48455 Bad Bentheim (DE); Reuver, Günter, 48249 Dülmen (DE); Vehoff, Jens, 48249 Dülmen (DE)

(56) Entgegenhaltungen:
- EP-A1- 0 188 177
- EP-A1- 0 521 832
- WO-A1-97/00984
- DE-A1- 2 418 413
- DE-B- 1 193 402
- DE-B3- 10 336 477
- DE-C1- 3 643 304
- US-A- 656 403

## Beschreibung

Die Erfindung betrifft eine Krempel mit einer Einlaufseite für Faserflocken, die einer Vortrommel zugeführt und bis zur Einzelfaser aufgelöst und ausgerichtet werden, wobei eine erste Lage Faserflor mittels einer oberen Abnehmerwalze zu einer Übertragungswalze und dann auf einen Tambour übergeben wird, wobei eine zweite Lage Faserflor mittels einer unteren Abnehmerwalze zu einer Übertragungswalze und dann auf den Tambour übergeben wird, wobei mindestens eine Lage an Faserflor mittels mindestens einer Abnehmerwalze zur Weiterverarbeitung aus einer Auslaufseite der Krempel abgezogen werden.

Auf Krempeln werden Faserflocken bis zur einzelnen Faser aufgelöst. Das daraus hergestellte Vlies besteht im Allgemeinen aus Fasern, die in einer bestimmten Richtung ausgerichtet sind, die z.B. durch die Maschinenrichtung (Machine Direction = MD) vorgegeben sein kann. Diese Vliese haben in Längsrichtung eine hohe Festigkeit, die aber in Querrichtung (Cross Direction = CD) nur gering ist. Der Längsorientierung der Fasern kann dadurch entgegengewirkt werden, indem beispielsweise die Spalte zwischen dem Tambour und den Arbeiterwalzen beeinflusst werden, oder indem das aus dem Tambour austretende Vlies mit unterschiedlichen Arbeitsgeschwindigkeiten gestaucht wird. Ein Stauchprozess erhöht allerdings das Flächengewicht des erzeugten Vlieses und verringert damit die Produktionsgeschwindigkeit der Anlage, da die Länge der erzeugten Faserbahn abnimmt.

Die klassische Krempel weist einen Tambour auf, von dem der Faserflor an einer oder zwei Stellen abgenommen wird. Um die Auflösung der Fasermassen zu erhöhen, sind Krempeln mit einer Vortrommel (Vortambour) bekannt, die ebenfalls mit Arbeiter- und Wenderwalzen versehen die Kardierleistung bei gleicher Geschwindigkeit erhöhen kann. Dabei weist die Vortrommel einen kleineren Durchmesser auf als der Tambour. Auch bei der Übertragung des Faserflores von der Vortrommel auf den Tambour gibt es deutliche Unterschiede, da die Übertragung des Faserflors mit einer oder zwei Übertragungswalzen erfolgen kann, die dann nach dem Stand der Technik ebenfalls wieder unterschiedliche Durchmesser aufweisen.

Die EP 0188177 B1 beschreibt eine Doppelkrempel mit einer im Durchmesser kleinen Vortrommel und einem großen Tambour, wobei die Übertragung des Faserflors von der Vortrommel auf den Tambour mit zwei Zwischenabnehmern unterschiedlicher Durchmesser (Doppelübertragung) erfolgt. Eine Leistungssteigerung konnte damit nicht erzielt werden, da die Zwischenabnehmer nicht vollständig den Faserflor von der Vortrommel entnehmen konnten. Es entsteht eine Faserrückspeicherung von bis zu 35 %, die die Vortrommel beim Kardieren zusätzlich belastet.

Die DE1193402 zeigt eine Krempelanlage mit zwei Vortrommeln und zwei Haupttrommeln, wobei zwischen den Haupttrommeln im oberen Bereich ein Arbeiter und ein Wender angeordnet sind. Im unteren Bereich ist eine einzige Abnehmerwalze mit einer Übertragungswalze angeordnet. Diese Schrift beschreibt zwar das Problem der Zentrifugalkräfte, löst dieses aber durch eine langsam laufende untere Abnehmerwalze. Um die Kardierwirkung zu erhöhen, soll nach dieser Schrift der Abstand zwischen den Trommeln verkleinert werden.

In der US 656,403 wird der Faserflor von einem ersten Tambour auf einen zweiten Tambour übertragen, wobei im oberen Bereich der Faserflor von einem Abnehmer direkt auf den Tambour T1 übertragen wird. Im unteren Teil nimmt eine Walze den Faserflor des Tambours T auf und überträgt diesen auf zwei Abnehmerwalzen.

Die WO97/00984 offenbart mit Figur 2B die Abnahme des Faserflors von dem Tambour mittels Wirrwalzen, die den Faserflor dann auf jeweils eine Abnehmerwalze übergeben, worauf der Faserflor durch die Stauchwalzen erst gestaucht und dann an eine weitere Stauchwalze übergeben wird. Genau dieses ungleichmäßige Stauchen vor der Übergabe auf die Stauchwalze ist unerwünscht.

In der DE 3643304 C1 werden Mulden innerhalb einer vierseitigen Walzenanordnung dargestellt, die einen Übertragungsbereich und einen Speicherbereich aufweisen. Eine Einstellbarkeit der Walzen zum Muldenspalt kann nur durch die Verstellung der Walzenlagerung erfolgen, was sehr aufwändig ist, da mit einer Walzenverstellung die Spalte zu den nachfolgenden Walzen ebenfalls mit verstellt werden müssen.

Aufgabe der Erfindung ist die Schaffung einer Krempel mit einer hohen Kardierleistung und einer guten Durchmischung der Fasern.

Die Erfindung löst die gestellte Aufgabe durch die Lehre nach Anspruch 1; weitere vorteilhafte Ausgestaltungsmerkmale der Erfindung sind durch die Unteransprüche gekennzeichnet.

Gemäß der technischen Lehre nach Anspruch 1 umfasst die Krempel eine Einlaufseite für Faserflocken, die einer Vortrommel zugeführt und bis zur Einzelfaser aufgelöst und ausgerichtet werden, wobei eine erste Lage Faserflor mittels einer oberen Abnehmerwalze zu einer Übertragungswalze und dann auf einen Tambour übergeben wird, wobei eine zweite Lage Faserflor mittels einer unteren Abnehmerwalze zu einer Übertragungswalze und dann auf den Tambour übergeben wird, wobei mindestens eine Lage an Faserflor mittels mindestens einer Abnehmerwalze zur Weiterverarbeitung aus einer Auslaufseite der Krempel abgezogen werden.

Die Erfindung ist dadurch gekennzeichnet, dass die Übertragungswalzen den gleichen Durchmesser aufweisen. Die Übertragungswalzen können vorzugsweise mit der gleichen Geschwindigkeit betrieben werden, wodurch die beiden separaten Lagen Faserflor mit dem gleichen Verzug oder der gleichen Stauchung übernommen oder weitergegeben werden können. Sie übertragen damit auch die gleiche Menge an Fasern.

Vorzugsweise weisen die Übertragungswalzen mindestens einen Durchmesser von 350 mm, vorzugsweise mindestens 380 mm, besonders bevorzugt mindestens 400 mm auf. Die Vergrößerung der Übertragungswalzen im Durchmesser reduziert die Umfangsgeschwindigkeit, mit der der Faserflor weitertransportiert wird. Die Reduzierung der Umfangsgeschwindigkeit reduziert die Zentrifugalkraft, die auf die Fasern wirkt. Der Faserflug wird dadurch reduziert, so dass die Produktivität bei einer hohen Kardierqualität steigt.

Dabei weist die untere Abnehmerwalze einen rund 50 Prozent größeren Durchmesser auf, als die obere Abnehmerwalze, wobei beide Abnehmerwalzen ausgelegt sind, mit der gleichen Umfangsgeschwindigkeit betrieben zu werden. Durch diese konstruktive Gestaltung der Abnehmerwalzen wird Platz geschaffen für die vergrößerten Übertragungswalzen. Durch den Betrieb der oberen und unteren Abnehmerwalze mit der gleichen Umfangsgeschwindigkeit werden die separaten Lagen Faserflor mit dem gleichen Verzug oder der gleichen Stauchung von der Vortrommel übernommen und an die Übertragungswalzen übergeben.

Vorzugsweise weist die obere Abnehmerwalze einen Durchmesser von mindestens 450 mm auf. Damit kann auch hier der Faserflor mit einer reduzierten Umfangsgeschwindigkeit transportiert werden.

Dadurch, dass die Abnehmerwalzen eine kleinere Umfangsgeschwindigkeit aufweisen, als die Übertragungswalzen, erfolgt ein gestufter Verzug des Faserflors nach dem Abnehmer bis hin zum Tambour.

In einer bevorzugten Ausführungsform weist die Vortrommel mindestens den gleichen Durchmesser auf, wie der Tambour. Die Vergrößerung des Durchmessers der Vortrommel auf mindestens den Durchmesser des Tambours ermöglicht die Platzverhältnisse, um die Übertragungswalzen zu vergrößern, damit diese mit geringerer Umfangsgeschwindigkeit betrieben werden können.

In einer weiteren vorteilhaften Ausführungsform ist innerhalb der Krempel eine Mulde angeordnet, die sich über die gesamte Arbeitsbreite erstreckt, wobei die Mulde mit der unteren Abnehmerwalze, den beiden Übertragungswalzen und dem Tambour zumindest teilweise einen Spalt zur Führung des Faserflores bildet. Insbesondere bei leichten Faserfloren und hohen Krempelgeschwindigkeiten ermöglicht die Mulde eine sichere Führung des Faserflores auf den Walzen.

Vorzugsweise erstreckt sich die Mulde ununterbrochen über die Arbeitsbreite der Krempel und weist drei konkave Bereiche auf, die zusammen mit zugehörigen Walzen einen Spalt zur Führung des Faserflors bilden.

Dabei weist die Mulde einen vierten konkaven Bereich auf, der zu einer vierten Walze einen einstellbaren Spalt bildet. Da sich die Mulde über eine Arbeitsbreite von 5 m erstrecken kann, wirken sich kleine Fertigungstoleranzen und Montagefehler in einem ungleichmäßigen Spalt aus, was die Übernahme des Faserflores von einer zur nächsten Walze verschlechtert. Mit der Einstellbarkeit des Spaltes zu einer vierten Walze kann die Montage vereinfacht werden und ein gleichmäßiger Spalt an allen vier Walzen eingestellt werden.

Vorzugsweise weist die Mulde ein erstes und ein zweites Segment auf, wobei das zweite Segment eine Vorrichtung zur Einstellung des Spaltes zur vierten Walze aufweist. Die Aufteilung in voneinander getrennte Segmente ermöglicht eine einfache Fertigung und sehr genaue Einstellbarkeit der Mulde.

Dabei ist das erste Segment mit dem der Spalt mit drei Walzen gebildet wird, einstellbar an einem Maschinengehäuse oder Gestell der Krempel befestigt. Dieses Muldensegment wird damit zwischen drei Walzen montiert und mit einem gleichmäßigen Spalt eingestellt.

Das zweite Segment, mit dem der Spalt zur vierten Walze gebildet wird, ist separat zum ersten Segment einstellbar an einem Maschinengehäuse oder Gestell der Krempel befestigt. Zusammen bilden beide Segmente eine komplette Mulde, die zu vier Walzen hin justierbar ist. Das zweite Segment bildet zumindest teilweise einen Spalt zur Führung des Faserflors mit zwei weiteren Walzen. Die Kontur von zwei konkaven Bereichen weist damit zwar eine Unterbrechung durch einen Montagespalt in der Mulde auf, trotzdem wird der Faserflor kontinuierlich in dem Spalt geführt.

Die Erfindung wird nachfolgend anhand eines möglichen schematisch dargestellten Ausführungsbeispieles näher erläutert. Es zeigt:
- Figur 1:: Eine erfindungsgemäße Krempel mit Doppelübertragung;
- Figur 2:: Eine Mulde für den Übergabebereich des Faserflors an den Tambour.

In Figur 1 ist die erfindungsgemäße Krempel 1 dargestellt, die als Krempel mit Doppelübertragung ausgebildet ist und eine Einlaufseite 1a für Faserflocken und eine oder mehrere Auslaufseiten 1b für Faserflor 20 aufweist. Vor der Einlaufseite 1a der Krempel 1 ist ein nicht dargestellter Speiser angeordnet, z.B. ein Rüttelschachtspeiser, mit dem die Faserflocken auf ein nicht dargestelltes Transportband ablegt werden. Alternativ zum Rüttelschachtspeiser kann die Krempel 1 auch mit einem Krempelspeiser mit integrierter Vliesdickenmessung ausgestattet sein, bei dem über die Vliesdickenmessung das Gewicht ermittelt wird, oder mittels einer Direktspeisung die Faserflocken der Krempel 1 zugeführt werden.

In der Krempel 1 werden die Faserflocken an der Einlaufseite 1a der Anlage zugeführt und über Walzen 2, 3, einer Vortrommel 4 zugeführt, bei der die Faserflocken in einer ersten Stufe bis zur Einzelfaser aufgelöst und ausgerichtet werden. Während des Transportvorganges der Faserflocken auf der Vortrommel 4 halten Wender- und Arbeiterwalzen 5, 6 die Fasern auf der Vortrommel 4, so dass sich ein erster Faserflor 20 bildet. Eine Schicht des Faserflors wird von der Vortrommel 4 von einer ersten oberen Abnehmerwalze 7 entnommen und über eine obere Übertragungswalze 9 dem Tambour 11 zugeführt. Eine zweite Schicht Faserflor wird von der Vortrommel 4 von einer zweiten unteren Abnehmerwalze 8 entnommen und von einer unteren Übertragungswalze 10 an den Tambour 11 übergeben. Auf dem Tambour 11 erfolgt die weitere Auflösung und Ausrichtung der Faserflocken zu einem Faserflor, wobei auch hier Wender- und Arbeiterwalzen 5, 6 die Fasern auf dem Tambour 11 halten, so dass sich ein Faserflor 20 bildet. Der Faserflor 20 wird mittels zweier Abnehmerwalzen 14, Stauchwalzen 15 und Übergabewalzen 16 auf zwei Transportbändern 17 abgelegt und zu einem einzigen Faserflor in einer Auslaufseite 1b nachfolgend zusammengeführt und weiterverarbeitet. In diesem Ausführungsbeispiel dreht sich der Tambour 11 im Uhrzeigersinn (rechts) und übergibt den erzeugten Faserflor 20 an eine obere und eine untere sich gegenläufig (links) drehende Abnehmerwalze 14. Damit der Faserflor 20 von dem Tambour 11 auf die Abnehmerwalzen 14 übergeben werden kann, wird zwischen Tambour 11 und Abnehmerwalzen 14 ein sehr geringer Spalt eingestellt. Weiterhin ist die Oberfläche der Abnehmerwalzen 14 so gestaltet, dass zwischen der Walzenoberfläche und den zu übergebenden Fasern ein Formschluss entstehen kann. An die Abnehmerwalzen 14 schließen sich eine oder mehrere Stauchwalzen 15, 15' an, sowie ein Abzugsaggregat in Form eines umlaufenden Transportbandes 17, das gegebenenfalls mit einer oder mehreren Übergabewalzen 16 ausgestattet sein kann. Die in Figur 1 dargestellte Krempel 1 ist mit einem unteren und einem oberen Abzugsaggregat ausgestattet und kann damit zwei getrennte Lagen Faserflor 20 erzeugen. Es ist natürlich auch möglich, die Krempel 1 mit nur einem oder mehr als zwei Abzugsaggregaten auszustatten. Alternativ zu dieser Ausführungsform kann zwischen dem Tambour 11 und den Abnehmerwalzen 14 noch jeweils eine weitere Walze angeordnet sein, die als Wirrwalze ausgebildet sein kann. Durch ihre Umfangsgeschwindigkeit, Drehrichtung und Zahnstellung erzeugen die Wirrwalzen eine spezielle Wirrlage im Faserflor 20, die durch die nachfolgenden Abnehmer- und Stauchwalzen 14, 15, 15' komprimiert und umorientiert wird.

Die Besonderheit der Erfindung liegt darin, dass die Übertragungswalzen 9, 10 im Vergleich zum Stand der Technik vergrößert wurden und beide den gleichen Durchmesser aufweisen und mit der gleichen Geschwindigkeit betrieben werden. Aufgrund der Durchmesservergrößerung auf mindestens 350 mm sinkt die Umfangsgeschwindigkeit und damit sinken die Fliehkräfte auf die Fasern, wodurch der Faserflug reduziert wird. Vorzugsweise weisen die Übertragungswalzen 9, 10 einen Durchmesser von mindestens 380 mm, besonders bevorzugt mindestens 400 mm auf. Dadurch, dass beide Übertragungswalzen den gleichen Durchmesser aufweisen, übertragen sie auch die gleiche Menge an Faserflor. Das Betreiben beider Übertragungswalzen 9, 10 mit der gleichen Geschwindigkeit sorgt bei der Übergabe des Faserflors auf den Tambour 11 für den gleichen Verzug.

Um aufgrund der konstruktiven Gegebenheiten Platz für vergrößerte Übertragungswalzen 9, 10 zu schaffen, weist die obere Abnehmerwalze 7 einen kleineren Durchmesser auf, als die untere Abnehmerwalze 8, wobei beide mit der gleichen Umfangsgeschwindigkeit betrieben werden. Vorzugsweise weist die untere Abnehmerwalze 8 einen rund 50 % größeren Durchmesser auf als die obere Abnehmerwalze 7. Vorteilhafterweise haben beide Abnehmerwalzen 7, 8 die gleiche Umfangsgeschwindigkeit. Aufgrund der Durchmesserrelation von oberer 7 zu unterer Abnehmerwalze 8 kann die Faserrückspeicherung auf der Vortrommel 4 reduziert werden. Vorzugsweise weist die untere Abnehmerwalze 8 einen Durchmesser von mindestens 650 mm auf, und die obere Abnehmerwalze 7 einen Durchmesser von mindestens 450 mm.

Vorzugsweise weist die Vortrommel 4 mindestens den gleichen Durchmesser auf, wie der Tambour, wobei der Tambour 11 mit einer gleichen oder einer höheren Umfangsgeschwindigkeit betrieben werden kann. Die Vergrößerung des Durchmessers der Vortrommel 4 auf mindestens den Durchmesser des Tambours 11 ermöglicht mit dem geringsten konstruktiven Aufwand, die Platzverhältnisse zu schaffen, wodurch die Übertragungswalzen 9, 10 vergrößert werden können, um diese mit einer geringeren Umfangsgeschwindigkeit zu betreiben.

Dadurch, dass beide Abnehmerwalzen 7, 8 eine deutlich geringere Umfangsgeschwindigkeit aufweisen, als die Vortrommel 4, erfolgt eine gleichmäßige Stauchung in jeder Lage des Faserflors.

Mit der Übergabe des Faserflors von den Abnehmerwalzen 7, 8 auf die Übertragungswalzen 9, 10 erfolgt wieder eine Streckung des Faserflors, da die Übertragungswalzen 9, 10 eine höhere Umfangsgeschwindigkeit aufweisen. Vorteilhafterweise weisen auch die Übertragungswalzen 9, 10 den gleichen Durchmesser auf. Aufgrund der gleichen Umfangsgeschwindigkeit der Abnehmerwalzen 7, 8 und der gleichen Umfangsgeschwindigkeit der Übertragungswalzen 9, 10 werden beide Lagen Faserflor gleich gestreckt. Eine weitere Streckung des Faserflors entsteht bei der Übergabe von den Übertragungswalzen 9, 10 auf den Tambour 11, wobei die Umfangsgeschwindigkeiten der Übertragungswalzen 9, 10 gleich sind, die Umfangsgeschwindigkeit des Tambours 11 aber den mindestens dreifachen Wert aufweist. Die einzelnen Lagen Faserflor werden dann durch die Wender- und Arbeiterwalzen 6, 7 auf dem Tambour 11 weiter durchmischt und die Fasern zu einem Faserflor 20 aufgelöst und ausgerichtet.

Die Abnahme des Faserflors vom Tambour 11 erfolgt in dem Ausführungsbeispiel durch zwei Abnehmerwalzen 14 mit dem gleichen Durchmesser und der gleichen Geschwindigkeit.

Das nachfolgende Ausführungsbeispiel ist betrifft die Konfiguration einer beispielhaften Krempel mit 2,5 m Arbeitsbreite. Die Durchmesser der Walzen sind ohne die Höhe der Garnitur angegeben.

| **Walze Pos.** | **Walzendurchmesser [mm]** | **Geschwindigkeit [m/min]** | **Walzendrehrichtung** |
|---|---|---|---|
| 3 | 413 | 480 | rechts |
| 4 | 1500 | 1750 | rechts |
| 7 | 550 | 300 | links |
| 8 | 850 | 300 | links |
| 9 | 413 | 405 | links |
| 10 | 413 | 405 | links |
| 11 | 1500 | 1750 | rechts |
| 14 | 550 | 550 | links |

Dadurch, dass die Abnehmerwalzen 7, 8 die gleiche Geschwindigkeit aufweisen und auch die Übertragungswalzen 9, 10 mit der gleichen Umfangsgeschwindigkeit betrieben werden, erfolgen für beide Lagen Faserflor immer der gleiche Verzug oder die gleiche Stauchung. Die Vergrößerung des Walzendurchmessers der Übertragungswalzen 9, 10 ermöglicht den Betrieb mit einer geringeren Umfangsgeschwindigkeit, wodurch die einwirkenden Zentrifugalkräfte auf den Faserflor geringer sind als nach dem Stand der Technik. Die Krempel kann mit einer höheren Produktivität bei einer hohen Kardierqualität betrieben werden.

Die Übergabe der beiden Lagen Faserflor 20 von den Übertragungswalzen 9, 10 auf den Tambour 11, wird dadurch begünstigt, indem eine Mulde 12 die Übergabestellen des Faserflors an vier Walzen kammert und damit den Faserflor auf den Walzen hält. Der Übergabebereich von der unteren Abnehmerwalze 8 auf die Übertragungswalze 10, von der Übertragungswalze 10 auf den Tambour 11 und von der Übertragungswalze 9 auf den Tambour 11 werden hiermit gekammert, wodurch die Lagen Faserflor präzise geführt werden. Die Mulde 12 weist damit vier konkave Rundungen auf, die in den Außenumfang der Abnehmerwalze 8, der beiden Übertragungswalzen 9, 10 und des Tambours 11 eingreifen. Der freie Spalt zum Durchlaufen des Faserflors muss dabei sehr eng gehalten werden, da mit dieser Krempel insbesondere leichte Faserflore mit hoher Geschwindigkeit erzeugt werden sollen. Die Fertigungs- und Montagetoleranzen der Walzen sind dabei für die Kardierqualität entscheidend, insbesondere deshalb, weil die Muldenspalte auch über eine Arbeitsbreite von beispielsweise 5 m konstant sein sollen. Hierzu weist die Mulde 12 an der Anschlussseite zum Tambour ein verstellbares Segment 12b auf, mit dem der Anlagewinkel und Abstand zum Tambour 11 einstellbar ist.

Figur 2 zeigt eine Detaildarstellung der Mulde 12, die aus einem feststehenden Segment 12a und zumindest einem einstellbaren Segment 12b besteht. Beide Segmente 12a, 12b können flexibel miteinander verbunden sein und weisen eine Trennfuge 12c auf. Das feststehende Segment 12a ist an einem nicht dargestellten Gehäuse oder Gestell zwischen der unteren Abnehmerwalze 8, der oberen Übertragungswalze 9 und der unteren Übertragungswalze 10 mittels einer oder mehrerer Befestigungen 30 angeordnet. Über verschiedene Einstellelemente 31 kann der Abstand des Segmentes 12a zu den Walzen 8, 9 und 10 in vertikaler und horizontaler Richtung eingestellt werden, so dass ein konstanter Spalt zwischen jeder Walze 8, 9, 10 und dem Segment 12a entsteht, wobei die Spaltgrößen beispielsweise zwischen der Übertragungswalze 9 und dem Segment 12a kleiner eingestellt werden kann, als zwischen der Abnehmerwalze 8 und dem Segment 12a. Ein einstellbares Segment 12b ist mit einer Befestigung 32 verbunden, wobei die Befestigung 32 ebenfalls an einem nicht dargestellten Maschinengehäuse oder Gestell im Bereich des Tambours 11 angeordnet ist. Auch diese Befestigung 32 kann mit Einstellelementen 33 vertikal und horizontal im Abstand zum Tambour 11 eingestellt werden. Das einstellbare Segment 12b bildet den Muldenspalt zum Tambour 11, sowie einen Teilspalt zu den Übertragungswalzen 9 und 10.

Mit der erfindungsgemäßen einstellbaren Mulde 12 lässt sich zwischen dem Segment 12b und dem Tambour 11 ein über die Arbeitsbreite konstanter Spalt von beispielsweise 1,5 mm bis 5 mm einstellen. Die Spalte zwischen dem Segment 12a und den Walzen 8, 9 oder 10 lassen sich unterschiedlich auf eine Größe von 2 mm bis 9 mm einstellen.

### Bezugszeichen

- 1: Krempel
- 1a: Einlaufseite
- 1b: Auslaufseite
- 2: Walze
- 3: Walze
- 4: Vortrommel
- 5: Wenderwalze
- 6: Arbeiterwalze
- 7: Abnehmerwalze
- 8: Abnehmerwalze
- 9: Übertragungswalze
- 10: Übertragungswalze
- 11: Tambour
- 12: Mulde
- 12a: Segment
- 12b: Segment
- 12c: Trennfuge
- 14: Abnehmerwalze
- 15, 15': Stauchwalze
- 16: Übergabewalze
- 17: Transportband
- 20: Faserflor
- 30: Befestigung
- 31: Einstellelement
- 32: Befestigung
- 33: Einstellelement

## Patentansprüche

1. Krempel mit einer Einlaufseite (1a) für Faserflocken, die einer Vortrommel (4) zugeführt und bis zur Einzelfaser aufgelöst und ausgerichtet werden, wobei eine erste Lage Faserflor mittels einer oberen Abnehmerwalze (7) zu einer Übertragungswalze (9) und dann auf einen Tambour (11) übergeben wird, wobei eine zweite Lage Faserflor mittels einer unteren Abnehmerwalze (8) zu einer Übertragungswalze (10) und dann auf den Tambour (11) übergeben wird, wobei mindestens eine Lage an Faserflor mittels mindestens einer Abnehmerwalze (14) zur Weiterverarbeitung aus einer Auslaufseite (1b) der Krempel abgezogen werden, **dadurch gekennzeichnet, dass** die Übertragungswalzen (9, 10) den gleichen Durchmesser aufweisen, und dass die untere Abnehmerwalze (8) einen 50 Prozent größeren Durchmesser aufweist, als die obere Abnehmerwalze (7), wobei beide Abnehmerwalzen (7, 8) ausgelegt sind, mit der gleichen Umfangsgeschwindigkeit betrieben zu werden.

2. Krempel nach Anspruch 1, **dadurch gekennzeichnet, dass** die Übertragungswalzen (9, 10) mindestens einen Durchmesser von 350 mm, vorzugsweise mindestens 380 mm, besonders bevorzugt mindestens 400 mm aufweisen.

3. Krempel nach Anspruch 1 oder 2, **dadurch gekennzeichnet, dass** die Übertragungswalzen (9, 10) ausgelegt sind, mit der gleichen Geschwindigkeit betrieben zu werden.

4. Krempel nach Anspruch 1, **dadurch gekennzeichnet, dass** die obere Abnehmerwalze (7) einen Durchmesser von mindestens 450 mm aufweist.

5. Krempel nach einem der vorhergehenden Ansprüche, **dadurch gekennzeichnet, dass** die Abnehmerwalzen (7, 8) ausgebildet sind, mit einer kleineren Umfangsgeschwindigkeit betrieben zu werden, als die Übertragungswalzen (9, 10).

6. Krempel nach einem der vorhergehenden Ansprüche, **dadurch gekennzeichnet, dass** die Vortrommel (4) mindestens den gleichen Durchmesser aufweist, wie der Tambour (11).

7. Krempel nach Anspruch 1, **dadurch gekennzeichnet, dass** eine Mulde (12) mit der unteren Abnehmerwalze (8), den beiden Übertragungswalzen (9, 10) und dem Tambour (11) zumindest teilweise einen Spalt zur Führung des Faserflores bildet.

8. Krempel nach Anspruch 7, **dadurch gekennzeichnet, dass** sich die Mulde (12) ununterbrochen über die Arbeitsbreite der Krempel erstreckt und drei konkave Bereiche aufweist, die zusammen mit zugehörigen Walzen (8, 9, 10) einen Spalt zur Führung des Faserflors bilden, wobei die Mulde (12) einen vierten konkaven Bereich aufweist, der zu einer vierten Walze (11) einen einstellbaren Spalt bildet.

9. Krempel nach Anspruch 8, **dadurch gekennzeichnet, dass** die Mulde (12) ein erstes und ein zweites Segment (12a, 12b) aufweist, wobei das zweite Segment (12b) eine Vorrichtung zur Einstellung des Spaltes zur vierten Walze (11) aufweist.

10. Krempel nach Anspruch 9, **dadurch gekennzeichnet, dass** das erste Segment (12a), mit dem der Spalt mit drei Walzen (8, 9, 10) gebildet wird, einstellbar an einem Maschinengehäuse oder Gestell der Krempel befestigt ist.

11. Krempel nach Anspruch 9, **dadurch gekennzeichnet, dass** das zweite Segment (12b), mit dem der Spalt zur vierten Walze (11) gebildet wird, einstellbar an einem Maschinengehäuse oder Gestell der Krempel befestigt ist.

12. Krempel nach Anspruch 9 bis 11, **dadurch gekennzeichnet, dass** das zweite Segment (12b) zumindest teilweise einen Spalt zur Führung des Faserflors mit zwei weiteren Walzen (9, 10) bildet.

## Claims

1. A roller card having an entry side (1a) for fibre tufts, which are fed to a pre-opener (4) and opened to individual fibres and aligned, wherein a first layer of fibre web is transferred to a transfer roll (9) by means of an upper doffer roll (7) and then onto a tambour (11), wherein a second layer of fibre web is transferred to a transfer roll (10) by means of a lower doffer roll (8) and then onto the tambour (11), wherein at least one layer of fibre web is drawn from a discharge side (1b) of the roller card by means of at least one doffer roll (14) for further treatment, **characterized in that** the transfer rolls (9, 10) have the same diameter, and **in that** the lower doffer roll (8) has a diameter 50 percent larger than the upper doffer roll (7), wherein the two doffer rolls (7, 8) are specified for being operated at the same peripheral speed.

2. The roller card according to claim 1, **characterized in that** the transfer rolls (9, 10) have at least a diameter of 350 mm, preferably of at least 380 mm, particularly preferred of at least 400 mm.

3. The roller card according to claim 1 or 2, **characterized in that** the transfer rolls (9, 10) are adapted for being operated at the same speed.

4. The roller card according to claim 1, **characterized in that** the upper doffer roll (7) has a diameter of at least 450 mm.

5. The roller card according to any of the preceding claims, **characterized in that** the doffer rolls (7, 8) are specified for being operated at a lower peripheral speed than the transfer rolls (9, 10).

6. The roller card according to any of the preceding claims, **characterized in that** the pre-opener (4) has at least the same diameter as the tambour (11).

7. The roller card according to claim 1, **characterized in that** a tray (12) with the lower doffer roll (8), the two transfer rolls (9, 10) and the tambour (11) forms at least partially a clearance for guiding the fibre web.

8. The roller card according to claim 7, **characterized in that** the tray (12) extends continuously across the working width of the roller card and includes three concave areas, which together with the associated rolls (8, 9, 10) form a clearance for guiding the fibre web, wherein the tray (12) includes a fourth concave area, which forms an adjustable clearance to a fourth roll (11).

9. The roller card according to claim 8, **characterized in that** the tray (12) includes a first and a second segments (12a, 12b), wherein the second segment (12b) includes a device for adjusting the clearance to the fourth roll (11).

10. The roller card according to claim 9, **characterized in that** the first segment (12a), with which the clearance is formed with three rolls (8, 9, 10), is adjustably attached to a machine housing or a frame of the roller card.

11. The roller card according to claim 9, **characterized in that** the second segment (12b), with which the clearance is formed towards the fourth roll (11), is adjustably attached to a machine housing or a frame of the roller card.

12. The roller card according to claim 9 to 11, **characterized in that** the second segment (12b), at least partially, forms a clearance for guiding the fibre web with two further rolls (9, 10).

## Revendications

1. Carde à rouleaux avec un côté entrée (1a) pour des flocons de fibres, qui sont amenés à un pré-tambour (4) et ouverts jusqu'à la fibre individuelle et alignés, une première couche de voile de fibres étant transférée au moyen d'un rouleau peigneur (7) supérieur à un cylindre de transfert (9) et puis sur un tambour (11), une deuxième couche de voile de fibres étant transférée au moyen d'un rouleau peigneur (8) inférieur à un cylindre de transfert (10) et puis sur le tambour (11), au moins une couche de voile de fibres étant extraite d'un côté sortie (1b) de la carde à rouleaux au moyen au moins d'un rouleau peigneur (14) pour le traitement ultérieur, **caractérisée en ce que** les cylindres de transfert (9, 10) ont le même diamètre, et **en ce que** le rouleau peigneur (8) inférieur a un diamètre plus grand de 50 pourcent que le rouleau peigneur (7) supérieur, les deux rouleaux peigneurs (7, 8) étant spécifiés à être opérés à la même vitesse circonférentielle.

2. Carde à rouleaux selon la revendication 1, **caractérisée en ce que** les cylindres de transfert (9, 10) ont un diamètre au moins de 350 mm, de préférence au moins de 380 mm, tout particulièrement au moins de 400 mm.

3. Carde à rouleaux selon la revendication 1 ou 2, **caractérisée en ce que** les cylindres de transfert (9, 10) sont spécifiés à être opérés à la même vitesse.

4. Carde à rouleaux selon la revendication 1, **caractérisée en ce que** le rouleau peigneur (7) supérieur a un diamètre au moins de 450 mm.

5. Carde à rouleaux selon l'une des revendications précédentes, **caractérisée en ce que** les rouleaux peigneurs (7, 8) sont aménagés à être opérés à un vitesse circonférentielle inférieure à celle des cylindres de transfert (9, 10).

6. Carde à rouleaux selon l'une des revendications précédentes, **caractérisée en ce que** le pré-tambour (4) a au moins le même diamètre que le tambour (11).

7. Carde à rouleaux selon la revendication 1, **caractérisée en ce qu'**une auge (12) avec le rouleau peigneur (8) inférieur, les deux cylindres de transfert (9, 10) et le tambour (11) aménage au moins partiellement une interstice pour guider la voile de fibres.

8. Carde à rouleaux selon la revendication 7, **caractérisée en ce que** l'auge (12) s'étend de façon ininterrompue à travers la largeur de travail de la carde à rouleaux et comprend trois régions concaves, qui, ensembles avec les cylindres (8, 9, 10) associés, aménagent un interstice de guidage de la voile de fibres, l'auge (12) comprenant une quatrième région concave aménageant un interstice ajustable par rapport à un quatrième cylindre (11).

9. Carde à rouleaux selon la revendication 8, **caractérisée en ce que** l'auge (12) comprend un premier et un deuxième segment (12a, 12b), le deuxième segment (12b) comprenant un dispositif pour ajuster l'interstice par rapport au quatrième cylindre (11).

10. Carde à rouleaux selon la revendication 9, **caractérisée en ce que** le premier segment (12a), avec lequel l'interstice est aménagé avec trois cylindres (8, 9, 10), est attaché de façon ajustable à un boîtier de machine ou cadre de la carde à rouleaux.

11. Carde à rouleaux selon la revendication 9, **caractérisée en ce que** le deuxième segment (12b), avec lequel l'interstice est aménagé par rapport au quatrième cylindre (11), est attaché de façon ajustable à un boîtier de machine ou cadre de la carde à rouleaux.

12. Carde à rouleaux selon la revendication 9 à 11, **caractérisée en ce que** le deuxième segment (12b) aménage au moins partiellement un interstice de guidage de la voile de fibres avec deux autres cylindres (9, 10).
